# EUROPÄISCHE PATENTSCHRIFT

(11) **EP 1 573 197 B1**
(45) Veröffentlichungstag und Bekanntmachung des Hinweises auf die Patenterteilung: **23.09.2009**
(21) Anmeldenummer: 03813529.9
(22) Anmeldetag: 11.12.2003
(51) Int. Cl.: F02M 61/20

(54) **PUMPE-DÜSE-EINHEIT UND VERFAHREN ZUR EINSTELLUNG DES ÖFFNUNGSDRUCKES DERSELBEN**
PUMP-NOZZLE UNIT AND METHOD FOR REGULATING THE OPENING PRESSURE OF THE SAME
UNITE D'INJECTEUR-POMPE ET PROCEDE POUR REGLER LA PRESSION D'OUVERTURE DE CELLE-CI

(30) Priorität: 20.12.2002 DE 10260346
(43) Veröffentlichungstag der Anmeldung: 14.09.2005
(73) Patentinhaber: Continental Automotive GmbH, 30165 Hannover (DE)
(72) Erfinder: KRONBERGER, Maximilian, 93053 Regensburg (DE); JOVOVIC, Dejan, 93055 Regensburg (DE); TRAPP, Leonhard, 10407 Berlin (DE)
(86) Internationale Anmeldenummer: PCT/DE2003/004094
(87) Internationale Veröffentlichungsnummer: WO 2004/057181

(56) Entgegenhaltungen:
- WO-A-99/32788
- DE-A- 3 844 373
- GB-A- 1 439 932
- US-A- 4 848 658
- US-A- 5 301 874
- PATENT ABSTRACTS OF JAPAN vol. 009, no. 092 (M-373), 20. April 1985 (1985-04-20) & JP 59 218359 A (MITSUBISHI JUKOGYO KK), 8. Dezember 1984 (1984-12-08)
- PATENT ABSTRACTS OF JAPAN vol. 2000, no. 09, 13. Oktober 2000 (2000-10-13) & JP 2000 161186 A (ISUZU MOTORS LTD), 13. Juni 2000 (2000-06-13)

## Beschreibung

Die Erfindung betrifft ein Verfahren zum Einstellen des Düsenöffnungsdruckes einer Pumpe-Düse-Einheit zum Zuführen von Kraftstoff in einen Verbrennungsraum einer Brennkraftmaschine, wobei die Pumpe-Düse-Einheit aufweist: eine Kraftstoffeinspritzdüse, die eine zwischen einer Schließstellung und einer Öffnungsstellung hin und her bewegliche Düsennadel aufweist, eine Feder, die auf die Düsennadel eine Schließkraft ausübt, deren Höhe von einer auf die Feder ausgeübten Vorspannkraft abhängt, und einen ersten Druckraum der mit einem ersten Druck beaufschlagt werden kann, wobei durch den ersten Druck eine Öffnungskraft auf die Düsennadel ausgeübt wird. Weiterhin betrifft die Erfindung eine Pumpe-Düse-Einheit zum Zuführen von Kraftstoff in einen Verbrennungsraum einer Brennkraftmaschine, insbesondere eine Pumpe-Düse-Einheit deren Düsenöffnungsdruck mit dem erfindungsgemäßen Verfahren eingestellt wurde, mit einer Kraftstoffeinspritzdüse, die eine zwischen einer Schließstellung und einer Öffnungsstellung hin und her bewegliche Düsennadel aufweist, und mit einer Feder, durch die auf die Düsennadel eine Schließkraft ausgeübt wird, deren Höhe von einer auf die Feder ausgeübten ausgewählten Vorspannkraft abhängt.

Derartige Pumpe-Düse-Einheiten werden insbesondere im Zusammenhang mit druckgesteuerten Einspritzsystemen verwendet. Ein wesentliches Merkmal eines druckgesteuerten Einspritzsystems besteht darin, dass die Kraftstoffeinspritzdüse öffnet, sobald eine zumindest von aktuell herrschenden Drücken beeinflusste Öffnungskraft auf die Düsennadel ausgeübt wird. Derartige druckgesteuerte Einspritzsysteme dienen der Kraftstoffdosierung, der Kraftstoffaufbereitung, der Formung des Einspritzverlaufs und einer Abdichtung der Kraftstoffzuführung gegen den Verbrennungsraum der Brennkraftmaschine. Mit druckgesteuerten Einspritzsystemen lässt sich der zeitliche Verlauf des Mengenstroms während der Einspritzung in vorteilhafter Weise steuern. Damit kann ein positiver Einfluss auf die Leistung, den Kraftstoffverbrauch und die Schadstoffemission des Motors genommen werden.

Bei den gattungsgemäßen Pumpe-Düse-Einheiten ist die Kraftstoffpumpe und die Kraftstoffeinspritzdüse als integriertes Bauteil ausgebildet. Für jeden Verbrennungsraum der Brennkraftmaschine wird zumindest eine Pumpe-Düse-Einheit vorgesehen, die in der Regel in den Zylinderkopf eingebaut wird. Die Kraftstoffpumpe umfasst dabei typischerweise einen in einem Kraftstoffpumpenzylinder hin und her beweglichen Kraftstoffpumpenkolben, der entweder direkt über einen Stößel oder indirekt über Kipphebel von einer Nockenwelle der Brennkraftmaschine angetrieben wird. Der üblicherweise einen zweiten Druckraum bildende Abschnitt des Kraftstoffpumpenzylinders ist über ein Steuerventil mit einem Kraftstoff-Niederdruckbereich verbindbar, wobei bei geöffnetem Steuerventil Kraftstoff von dem Kraftstoff-Niederdruckbereich in den zweiten Druckraum angesaugt und bei weiterhin geöffnetem Steuerventil von dem zweiten Druckraum in den Kraftstoff-Niederdruckbereich zurückgedrückt wird. Sobald das Steuerventil geschlossen wird, erfolgt durch den Kraftstoffpumpenkolben eine Komprimierung des in dem zweiten Druckraum befindlichen Kraftstoffs und somit ein Druckaufbau. Der zweite Druckraum steht mit einem ersten Druckraum in Verbindung, wobei ein in dem ersten Druckraum herrschender erster Druck eine Öffnungskraft auf die Düsennadel ausübt, beispielsweise auf einen eine Schulter aufweisenden Abschnitt der Düsennadel.

Der in dem ersten Druckraum herrschende erste Druck, bei dem die Düsennadel öffnet und eine Einspritzung stattfindet, wird als Düsenöffnungsdruck bezeichnet. Um die Funktionsanforderungen an eine Pumpe-Düse-Einheit zu erfüllen, ist es erforderlich, den Düsenöffnungsdruck einzustellen, wobei die Einstelltoleranz umso genauer sein muss, je höher die Düsenöffnungsdrücke sind. Es ist bekannt, zur Einstellung des Düsenöffnungsdrucks zumindest die die Feder aufnehmende Komponente und die Feder sowie die Kraftstoffeinspritzdüse auf einer Grundscheibe vorzumontieren und anschließend den Ist-Düsenöffnungsdruck auf einem Druckprüfstand zu messen. Aus dem gemessenen Ist-Düsenöffnungsdruck, einem vorgegebenen Soll-Düsenöffnungsdruck und der Federrate der Feder kann die erforderliche Dicke einer Einlegescheibe berechnet werden, die zur Vorspannung der Feder und damit zur Veränderung des Düsenöffnungsdrucks in die Pumpe-Düse-Einheit eingelegt wird. Zum Einlegen der Einlegescheibe muss die Pumpe-Düse-Einheit beim Stand der Technik zumindest teilweise demontiert und nach dem Einlegen der Einstellscheibe wieder zusammengesetzt werden. Anschließend ist es in vielen Fällen erforderlich, den durch das Einlegen der Einlegscheibe veränderten Düsenöffnungsdruck erneut auf dem Druckprüfstand zu überprüfen. Sollte der Soll-Düsenöffnungsdruck mit der montierten Einlegescheibe noch nicht erzielt werden, so ist es erforderlich, die Pumpe-Düse-Einheit erneut zu demontieren und eine Einlegescheibe mit einer anderen Dicke einzusetzen.

Das vorstehend erläuterte Verfahren ist aufgrund der erforderlichen Demontage- und Montageschritte sowie der zeitlich von diesen getrennten Messung des Ist-Düsenöffnungsdrucks sehr aufwendig und daher mit hohen Kosten verbunden.

Dokument US 4 607 421 A offenbart ein Verfahren zum Einstellen des Düssenöffnungsdruckes einer Einheit zum zuführen von Kraftstoff in einer Verbrennungsraum einer Brennkraftmaschine.

Der Erfindung liegt die Aufgabe zugrunde, die gattungsgemäßen Verfahren und die gattungsgemäßen Pumpe-Düse-Einheiten derart weiterzubilden, dass ein exakter Düsenöffnungsdruck in kostengünstiger Weise sichergestellt wird.

Diese Aufgabe wird durch die Merkmale der unabhängigen Ansprüche gelöst.

Vorteilhafte Ausgestaltungen und Weiterbildungen der Erfindung ergeben sich aus den abhängigen Ansprüchen.

Das erfindungsgemäße Verfahren baut auf dem gattungsgemäßen Stand der Technik dadurch auf, dass es die folgenden gleichzeitig ausgeführten Schritte umfasst: Beaufschlagen des ersten Druckraums mit einem ersten Druck, und Variieren der auf die Feder ausgeübten Vorspannkraft, bis eine ausgewählte Vorspannkraft erreicht ist, bei der sich die Düsennadel bei der gewünschten Höhe des ersten Druckes in die Öffnungs- beziehungsweise Schließstellung bewegt. Dabei kann neben der auf die Feder ausgeübten Vorspannkraft gegebenenfalls auch der erste Druck variiert werden, wenn dies vorteilhaft ist. Weiterhin ist zu beachten, dass der erste Druck zur Einstellung des Düsenöffnungsdrucks vorzugsweise nicht über die der Pumpe-Düse-Einheit zumindest im betriebsbereiten Zustand zugeordnete Kraftstoffpumpe erzeugt wird, sondern extern. Die Bewegung der Düsennadel in die Öffnungs- beziehungsweise Schließstellung kann beispielsweise direkt und/oder über den. Verlauf des ersten Druckes detektiert werden. Das erfindungsgemäße Verfahren ermöglicht es, den Düsenöffnungsdruck ohne (mehrfache) Demontage- und Montageschritte sehr genau einzustellen und ergibt eine stabile Pumpenfunktion.

Das verfahren ist so vorgesehen, dass ein Endabschnitt der Feder in einer ausgewählten Stellung arretiert wird, die der Endabschnitt der Feder einnimmt, wenn die ausgewählte Vorspannkraft auf die Feder ausgeübt wird. Die Arretierung des Endabschnitts der Feder erfolgt vorzugsweise ebenfalls voll automatisch, entweder während die ausgewählte Vorspannkraft ermittelt wird oder im Anschluss daran.

Das Verfahren ist ferner so vorgesehen, dass die Arretierung des Endabschnitts der Feder in der ausgewählten Stellung durch ein in die Pumpe-Düse-Einheit eingesetztes Vorspannelement erfolgt, das die ausgewählte Stellung des Endabschnitts der Feder erzwingt. Um die ausgewählte Stellung des Endabschnitts der Feder zu erzwingen, kann das Vorspannelement entweder direkt oder indirekt, beispielsweise über ein weiteres Element, auf den Endabschnitt der Feder einwirken.

Das Verfahren kann so vorgesehen sein, dass das Vorspannelement mit geeigneten Abmessungen vorgesehen wird, um die ausgewählte Stellung des Endabschnitts der Feder zu erzwingen. Eine Pumpe-Düse-Einheit, deren Düsenöffnungsdruck entsprechend dieser Ausführungsform eingestellt wurde, lässt sich im fertigmontierten Zustand unter Umständen nicht von einer Pumpe-Düse-Einheit unterscheiden, deren Düsenöffnungsdruck mit dem eingangs erläuterten bekannten Verfahren eingestellt wurde. Dennoch lässt sich auch diese Ausführungsform des erfindungsgemäßen Verfahrens sehr viel einfacher durchführen als die bekannten Verfahren, da die geeigneten Abmessungen des Vorspannelements im Gegensatz zum Stand der Technik nicht über die Federrate der Feder und so weiter berechnet werden müssen, sondern beispielsweise über eine Längenmessung oder eine hydraulische Öffnungsdruckmessung direkt ermittelt werden können, so dass eine mehrfache Demontage und Montage in jedem Fall vermieden werden kann.

Das Verfahren ist jedoch so vorgesehen, dass das Vorspannelement in einer ausgewählten Stellung arretiert wird, um die ausgewählte Stellung des Endabschnitts der Feder zu erzwingen. Da das Vorspannelement in diesem Fall in einer ausgewählten Stellung arretiert wird, die die ausgewählte Vorspannkraft sicherstellt, ist es bei dieser Ausführungsform nicht erforderlich, Vorspannelemente mit definierten Längenklassen bereitzustellen.

Im vorstehend erläuterten Zusammenhang wird insbesondere bevorzugt, dass das Vorspannelement durch Reib- und/oder Formschluss in seiner ausgewählten Stellung arretiert wird. Dabei wird ein Reibschluss besonders bevorzugt, beispielsweise ein Reibschluss mit einem Reibungsbeiwert von 0,1 ÷ 0,2.

Das Verfahren ist jedoch so vorgesehen dass das Vorspannelement zur Erzielung des Reib- und/oder Formschlusses umgeformt wird. Eine derartige Umformung kann beispielsweise erzielt werden, indem das Vorspannelement in einen konischen Abschnitt der Federkammer gepresst wird.

Weiterhin kann es vorteilhaft sein, dass das Vorspannelement in Form einer Hülse oder einer geschlitzten Hülse ausgebildet ist.

Zusätzlich oder alternativ kommen Ausführungsformen in Betracht, bei denen vorgesehen ist, dass das Vorspannelement in Form eines Napfes ausgebildet ist, in dessen Boden eine Bohrung vorgesehen ist.

Bei dem erfindungsgemäßen Verfahren ist das Vorspannelement in einem konischen Abschnitt der Pumpe-Düse-Einheit angeordnet und zumindest abschnittsweise konisch ausgebildet.

Gemäß einer ersten bevorzugten Ausführungsform des erfindungsgemäßen Verfahrens ist vorgesehen, dass die Variation der Vorspannkraft durch Veränderung der Stellung des Vorspannelementes erfolgt. Zu diesem Zweck kann das Vorspannelement beispielsweise mit Hilfe eines Einziehstempels solange schrittweise oder kontinuierlich in die Federkammer gepresst werden, bis sich der erwünschte Düsenöffnungsdruck ergibt. Die zum Einpressen des Vorspannelements erforderliche Kraft ist dabei vorzugsweise deutlich höher als die ausgewählte Vorspannkraft. Dies kann beispielsweise sichergestellt werden, indem eine geeignete Reibungszahl beziehungsweise ein geeigneter Reibungsbeiwert vorgesehen wird.

Bei einer alternativen Ausführungsform des erfindungsgemäßen Verfahrens ist vorgesehen, dass die Variation der Vorspannkraft durch Veränderung der Stellung eines Dornes erfolgt. Bei dieser Ausführungsform kann beispielsweise vorgesehen sein, dass der zum Einpressen des Vorspannelements vorgesehene Einziehstempel eine Bohrung aufweist, durch die sich der Dorn erstreckt, wobei ein Endabschnitt des Dorns direkt oder indirekt auf den Endabschnitt der Feder einwirken kann. Bei dieser Lösung ist es möglich, die Vorspannkraft zur Ermittlung der ausgewählten Vorspannkraft zu erhöhen und anschlieβend auch wieder zu verringern. Der Dorn kann dabei beispielsweise über eine Lochscheibe auf den Endabschnitt der Feder einwirken. Das Vorspannelement wird durch den Einziehstempel vorzugsweise erst dann in seine endgültige ausgewählte Stellung gebracht, wenn die ausgewählte Vorspannkraft ermittelt ist.

Die erfindungsgemäße Pumpe-Düse-Einheit baut auf dem gattungsgemäßen Stand der Technik dadurch auf, dass die Höhe der ausgewählten Vorspannkraft von einer ausgewählten Stellung eines Vorspannelementes abhängt, in der das Vorspannelement in der Pumpe-Düse-Einheit arretiert ist. Die erfindungsgemäßen Pumpe-Düse-Einheiten unterscheiden sich von den bekannten Pumpe-Düse-Einheiten dadurch, dass die Höhe der ausgewählten Vorspannkraft nicht über ein Vorspannelement mit definierten Abmessungen, beispielsweise eine Einlegescheibe mit definierter Dicke, sondern über die Stellung beziehungsweise Position des Vorspannelements in der Pumpe-Düse-Einheit festgelegt wird. Derartige Pumpe-Düse-Einheiten lassen sich kostengünstiger herstellen als die bekannten Pumpe-Düse-Einheiten, da die Einstellung des Düsenöffnungsdruckes über die Stellung des Vorspannelementes kostengünstig durchgeführt werden kann, beispielsweise durch das erfindungsgemäße Verfahren.

Bei der erfindungsgemäßen Pumpe-Düse-Einheit ist vorzugsweise weiterhin vorgesehen, dass das Vorspannelement eine ausgewählte Stellung eines Endabschnitts der Feder erzwingt.

Bei bevorzugten Ausführungsformen der erfindungsgemäßen Pumpe-Düse-Einheit ist weiterhin vorgesehen, dass das Vorspannelement durch Reib- und/oder Formschluss in seiner ausgewählten Stellung arretiert ist.

In diesem Zusammenhang kann weiterhin vorgesehen sein, dass das Vorspannelement zur Erzielung des Reib- und/oder Formschlusses umgeformt ist.

Ähnlich wie das erfindungsgemäße Verfahren umfasst auch die erfindungsgemäße Pumpe-Düse-Einheit Ausführungsformen, bei denen vorgesehen ist, dass das Vorspannelement in Form einer Hülse oder einer geschlitzten Hülse ausgebildet ist.

Alternativ kann vorgesehen sein, dass das Vorspannelement in Form eines Napfes ausgebildet ist, in dessen Boden eine Bohrung vorgesehen ist.

Auch bei der erfindungsgemäßen Pumpe-Düse-Einheit kann vorgesehen sein, dass das Vorspannelement zumindest abschnittsweise konisch ausgebildet ist.

Zusätzlich oder alternativ kann vorgesehen sein, dass das Vorspannelement in einem konischen Abschnitt der Pumpe-Düse-Einheit angeordnet ist.

Wesentlich für die Erfindung ist die Erkenntnis, dass der Düsenöffnungsdruck sehr genau und kostengünstig eingestellt werden kann, wenn die Vorspannkraft der Feder bei mit Druck beaufschlagtem ersten Druckraum solange variiert wird, bis das gewünschte Einspritzverhalten erzielt ist.

Die Erfindung wird nun unter Bezugnahme auf die beigefügten Zeichnungen anhand bevorzugter Ausführungsformen beispielhaft erläutert.

Es zeigen:
- Figur 1: eine schematische Darstellung einer Ausführungsform der erfindungsgemäßen Pumpe-Düse-Einheit;
- Figur 2: eine schematische Darstellung, die das Einstellen des Düsenöffnungsdrucks gemäß einer ersten Ausführungsform des erfindungsgemäßen Verfahrens veranschaulicht;
- Figur 3a: einen Graph, der einen möglichen Verlauf der auf die Feder ausgeübten Vorspannkraft in Abhängigkeit von der Zeit für die erste Ausführungsform des erfindungsgemäßen Verfahrens veranschaulicht;
- Figur 3b: einen Graph, der einen möglichen Verlauf für den Pumpendruck in Abhängigkeit von der Zeit für die erste Ausführungsform des erfindungsgemäßen Verfahrens veranschaulicht;
- Figur 3c: einen Graph, der einen möglichen Verlauf für den ersten Druck sowie das Öffnungs- und Schließverhalten der Düsennadel in Abhängigkeit von der Zeit veranschaulicht, für den in Figur 3a dargestellten Kraftverlauf und den in Figur 3b dargestellten Druckverlauf;
- Figur 3d: das Einspritzverhalten der Pumpe-Düse-Einheit in Abhängigkeit von der Zeit, für den in Figur 3a dargestellten Kraftverlauf und den in Figur 3b dargestellten Druckverlauf;
- Figur 4: eine schematische Darstellung, die das Einstellen des Düsenöffnungsdrucks gemäß einer zweiten Ausführungsform des erfindungsgemäßen Verfahrens veranschaulicht;
- Figur 5a: einen Graph, der einen möglichen Verlauf der auf die Feder ausgeübten Vorspannkraft in Abhängigkeit von der Zeit für die zweite Ausführungsform des erfindungsgemäßen Verfahrens veranschaulicht;
- Figur 5b: einen Graph, der einen möglichen Verlauf für den Pumpendruck in Abhängigkeit von der Zeit für die zweite Ausführungsform des erfindungsgemäßen Verfahrens veranschaulicht;
- Figur 5c: einen Graph, der einen möglichen Verlauf für den ersten Druck sowie das Öffnungs- und Schließverhalten der Düsennadel in Abhängigkeit von der Zeit veranschaulicht, für den in Figur 5a dargestellten Kraftverlauf und den in Figur 5b dargestellten Druckverlauf;
- Figur 5d: das Einspritzverhalten der Pumpe-Düse-Einheit in Abhängigkeit von der Zeit, für den in Figur 5a dargestellten Kraftverlauf und den in Figur 5b dargestellten Druckverlauf;
- Figur 6a: einen Graph, der einen möglichen Verlauf der auf die Feder ausgeübten Vorspannkraft in Abhängigkeit von der Zeit für eine dritte Ausführungsform des erfindungsgemäßen Verfahrens veranschaulicht;
- Figur 6b: einen Graph, der einen möglichen Verlauf für den Pumpendruck in Abhängigkeit von der Zeit für die dritte Ausführungsform des erfindungsgemäßen Verfahrens veranschaulicht;
- Figur 6c: einen Graph, der einen möglichen Verlauf für den ersten Druck- sowie das Öffnungs- und Schließverhalten der Düsennadel in Abhängigkeit von der Zeit veranschaulicht, für den in Figur 6a dargestellten Kraftverlauf und den in Figur 6b dargestellten Druckverlauf;
- Figur 6d: das Einspritzverhalten der Pumpe-Düse-Einheit in Abhängigkeit von der Zeit, für den in Figur 6a dargestellten Kraftverlauf und den in Figur 6b dargestellten Druckverlauf;
- Figur 7: eine schematische Darstellung eines Vorspannelementes in Form einer Hülse oder einer geschlitzten Hülse;
- Figur 8: eine schematische Darstellung eines Vorspannelementes in Form eines tiefgezogenen oder fliessgepressten und gelochten Napfes; und
- Figur 9: eine schematische Darstellung eines Vorspannelementes in Form eines konischen Stopfens.

Figur 1 zeigt eine schematisch dargestellte Ausführungsform der erfindungsgemäßen Pumpe-Düse-Einheit. Die dargestellte Pumpe-Düse-Einheit 10 zum Zuführen von Kraftstoff 12 in einen Verbrennungsraum 14 einer Brennkraftmaschine weist eine Kraftstoffpumpe 32-40 auf. Dabei ist ein Kraftstoffpumpenkolben 36 in einem Kraftstoffpumpenzylinder 34 hin und her bewegbar. Der Kraftstoffpumpenkolben 36 wird direkt oder indirekt über eine nicht dargestellte Nockenwelle der Brennkraftmaschine angetrieben. Der Kompressionsraum des Kraftstoffpumpenzylinders 34 bildet einen zweiten Druckraum 32. Der zweite Druckraum 32 ist über eine Kraftstoffleitung 38 mit einem an sich bekannten piezoelektrisch betriebenen Steuerventil 40 verbunden. Das Steuerventil 40 dient dazu, die Kraftstoffleitung 38 entweder zu verschließen oder mit einem Kraftstoff-Niederdruckbereich 42 zu verbinden, aus dem Kraftstoff 12 angesaugt werden kann. In seiner geöffneten Ruhestellung wird bei einer bezogen auf Figur 1 nach oben gerichteten Bewegung des Kraftstoffpumpenkolbens 36 Kraftstoff 12 aus dem Kraftstoff-Niederdruckbereich 42 in den zweiten Druckraum 32 angesaugt. Sofern das Steuerventil 40 sich bei einer bezogen auf Figur 1 nach unten gerichteten Bewegung des Kraftstoffpumpenkolbens 36 noch in seiner geöffneten Ruhestellung befindet, kann vorher in den zweiten Druckraum 32 angesaugter Kraftstoff 12 wieder zurück in den Kraftstoff-Niederdruckbereich 42 gedrückt werden. Bei einer Ansteuerung des Steuerventils 40 verschließt dieses die Kraftstoffleitung 38. Dadurch wird der in den zweiten Druckraum 32 angesaugte Kraftstoff 12 bei einer nach unten gerichteten Bewegung des Kraftstoffpumpenkolbens 36 komprimiert, wodurch der zweite Druck p₃₂ in dem zweiten Druckraum 32 erzeugt wird. Die dargestellte Pumpe-Düse-Einheit 10 umfasst weiterhin eine insgesamt mit 16 bezeichnete Kraftstoffeinspritzdüse, die eine zwischen einer Schließstellung und einer Öffnungsstellung hin und her bewegliche Düsennadel 18 aufweist. Der bezogen auf Figur 1 obere Endabschnitt der Düsennadel 18 weist eine Scheibe 48 und einen Führungsbolzen 56 auf, der bei der in Figur 1 dargestellten Ausführungsform in einer Federkammer 30 geführt ist. Eine Feder 20 ist in der Federkammer 30 angeordnet und übt eine nach unten gerichtete Schließkraft auf die Scheibe 48 und den Führungsbolzen 56 und somit die Düsennadel 18 aus. Der obere Endabschnitt 24 der Feder 20 stützt sich an einem napfförmigen Vorspannelement 26 ab, das in einer ausgewählten Stellung Y_{S} in der Federkammer 30 arretiert ist. Die in Figur 1 auf den oberen Rand des Verschlusselementes 26 bezogene ausgewählte Stellung Y_{S} des Verschlusselements 26 erzwingt eine ausgewählte Stellung X_{S} des Endabschnitts 24 der Feder 20. Über die ausgewählte Stellung Y_{S} des Verschlusselements 26 beziehungsweise die ausgewählte Stellung X_{S} des Endabschnitts 24 der Feder 20 ist eine ausgewählte Vorspannkraft F_{S} eingestellt, die auf die Feder 20 ausgeübt wird. Die Höhe dieser ausgewählten Vorspannkraft F_{S} beeinflusst den Düsenöffnungsdruck, was nachfolgend noch näher erläutert wird. Ein erster Druckraum 22 umgibt einen Abschnitt der Düsennadel 18, der eine Schulter 46 aufweist. Der erste Druckraum 22 kommuniziert über eine Verbindungsleitung 44 mit dem zweiten Druckraum 32. Somit übt in dem ersten Druckraum 22 unter einem ersten Druck p₂₂ stehender Kraftstoff eine Öffnungskraft auf die Düsennadel 18 aus. Diese Öffnungskraft wirkt der von der Feder 20 auf die Scheibe 48 und den Führungsbolzen 56 ausgeübten Schließkraft entgegen. Es ist zu erkennen, dass die ausgewählte Stellung Y_{S} des Vorspannelements 26 beziehungsweise die ausgewählte Stellung X_{S} des Endabschnitts 24 der Feder 20 die Höhe des in dem ersten Druckraum 22 erforderlichen ersten Druckes p_{22S} definiert, der zum Öffnen der Düsennadel 18 und damit zu einem Einspritzvorgang führt. Das Verschlusselement 26 ist in der Federkammer 30 durch Reibschluss arretiert, wobei beispielsweise ein Reibungsbeiwert von 0,1 ÷ 0,2 vorgesehen sein kann. Obwohl dies in Figur 1 nicht dargestellt ist, kann das Verschlusselement 26 und/oder die Federkammer 30 zumindest abschnittsweise konisch ausgebildet sein, um die Arretierung des Verschlusselementes 26 in der Federkammer 30 zu erleichtern. Weiterhin kann, obwohl dies ebenfalls nicht dargestellt ist, auch die Federkammer 30 und/oder ein anderer Bereich der Pumpe-Düse-Einheit mit einem Druck beaufschlagt werden, um das Öffnungsverhalten der Düsennadel 18 zu beeinflussen. Beispielsweise würde ein in der Federkammer 30 herrschender Druck zusätzlich zu der durch die Feder 20 erzeugten Schließkraft eine weitere Schließkraft auf die Scheibe 48 und den Führungsbolzen 56 ausüben. Um die ausgewählte Stellung Y_{S} des Vorspannelementes 26 zu ermitteln und das Vorspannelement 26 in dieser Stellung zu arretieren, kann in vorteilhafter Weise das erfindungsgemäße Verfahren eingesetzt werden, wie dies nachfolgend noch näher erläutert wird.

Figur 2 zeigt eine schematische Darstellung, die das Einstellen des Düsenöffnungsdrucks gemäß einer ersten Ausführungsform des erfindungsgemäßen Verfahrens veranschaulicht. Dabei ist in einer nur abschnittsweise dargestellten Federkammer 30 eine Feder 20 angeordnet, deren nicht dargestellter unterer Endabschnitt eine Schließkraft auf eine Düsennadel ausübt. Ein in Form eines gelochten Napfes ausgebildetes Vorspannelement 26 zwingt den oberen Endabschnitt 24 der Feder 20 in eine ausgewählte Stellung X_{S} und übt eine ausgewählte Vorspannkraft F_{S} auf die Feder 20 auf. Die Anordnung ist dabei derart gewählt, dass das Vorspannelement 26 durch einen Einziehstempel 50 in die Federkammer 30 gepresst werden kann, wobei die hierzu erforderliche Kraft F_{E} deutlich höher als die ausgewählte Vorspannkraft F_{S} ist. Anders ausgedrückt ist das Vorspannelement 26 bezogen auf die ausgewählte Vorspannkraft Fₛ reibschlüssig in der Federkammer 30 arretiert, kann jedoch durch eine deutlich höhere über den Einziehstempel 50 ausgeübte Kraft F_{E} weiter in die Federkammer 30 hineingedrückt werden. Das Vorspannelement 26 wird dabei bezogen auf die Darstellung von Figur 2 so weit nach unten in die Federkammer 30 gedrückt beziehungsweise gepresst, bis es eine ausgewählte Stellung Y_{S} einnimmt, in der der Endabschnitt 24 der Feder 20 in einer ausgewählten Stellung X_{S} festgelegt ist, in der die ausgewählte Vorspannkraft F_{S} auf die Feder 20 ausgeübt wird. Die Einstellung der ausgewählten Vorspannkraft F_{S} wird nachfolgend anhand der Figuren 3a bis 3d näher erläutert.

Figur 3a zeigt einen Graph, der einen möglichen Verlauf der auf die Feder ausgeübten Vorspannkraft in Abhängigkeit von der Zeit für die erste Ausführungsform des erfindungsgemäßen Verfahrens veranschaulicht, Figur 3b zeigt einen Graph, der einen möglichen Verlauf für den Pumpendruck in Abhängigkeit von der Zeit für die erste Ausführungsform des erfindungsgemäßen Verfahrens veranschaulicht, Figur 3c zeigt einen Graph, der einen möglichen Verlauf für den Düsenraumdruck beziehungsweise den ersten Druck sowie das Öffnungs- und Schließverhalten der Düsennadel in Abhängigkeit von der Zeit veranschaulicht, für den in Figur 3a dargestellten Kraftverlauf und den in Figur 3b dargestellten Druckverlauf, und Figur 3d zeigt das Einspritzverhalten der Pumpe-Düse-Einheit in Abhängigkeit von der Zeit, für den in Figur 3a dargestellten Kraftverlauf und den in Figur 3b dargestellten Druckverlauf. Figur 3b ist zu entnehmen, dass das System während des Einstellvorgangs mit einem konstanten zweiten Druck p₃₂ von im dargestellten Fall 700 bar beaufschlagt wird. Der zweite Druck p₃₂ wird zur Einstellung des Düsenöffnungsdrucks nicht durch die Kraftstoffpumpe 32 bis 42 (siehe Figur 1) erzeugt, sondern extern. Der Darstellung von Figur 3a ist zu entnehmen, dass die auf die Feder 20 ausgeübte Vorspannkraft schrittweise erhöht wird. Bezogen auf die Darstellung von Figur 2 erfolgt die Erhöhung der Vorspannkraft F indem der Einziehstempel 50 schrittweise weiter nach unten bewegt wird, so dass die Feder 20 über das Vorspannelement 26 schrittweise weiter vorgespannt wird. Figur 3c veranschaulicht den Verlauf des ersten Druckes p₂₂ innerhalb des ersten Druckraums 22 (siehe Figur 1). Weiterhin ist Figur 3c das Öffnungs- und Schließverhalten der Düsennadel zu entnehmen, wobei der erste Druck p₂₂, bei dem die Düsennadel jeweils öffnet, ebenso mit einer steigenden Vorspannkraft zunimmt, wie der erste Druck p₂₂, bei dem die Düsennadel wieder schließt. Die Zeitspanne zwischen einem jeweiligen Öffnen und Schließen der Düsennadel 18 definiert jeweils die Dauer einer Einspritzung, wie dies Figur 3d zu entnehmen ist. Die Vorspannkraft F wird solange schrittweise erhöht, bis die Düsennadel 20 bei einem ausgewählten ersten (Öffnungs-) Druck p_{22S} öffnet. Die zu diesem Zeitpunkt auf die Feder 20 ausgeübte Vorspannkraft F entspricht der ausgewählten Vorspannkraft F_{S}. Sobald diese ausgewählte Vorspannkraft F_{S} erreicht ist, kann der Einziehstempel 50 (siehe Figur 2) entfernt werden, da sich das Vorspannelement 26 in seiner ausgewählten Stellung Y_{S} befindet, in der es den Endabschnitt 24 der Feder 20 in dessen ausgewählter Stellung X_{S} arretiert. Anstelle der in Figur 3a dargestellten schrittweisen Erhöhung der Vorspannkraft F kommt alternativ auch eine kontinuierliche Erhöhung der Vorspannkraft F in Frage.

Figur 4 zeigt eine schematische Darstellung, die das Einstellen des Düsenöffnungsdrucks gemäß einer zweiten Ausführungsform des erfindungsgemäßen Verfahrens veranschaulicht. Auch bei dieser Ausführungsform ist in einer nur abschnittsweise dargestellten Federkammer 30 eine Feder 20 angeordnet, deren nicht dargestellter unterer Endabschnitt eine Schließkraft auf eine Düsennadel 18 ausübt. Eine Lochscheibe 54 ist zwischen einem Vorspannelement 26 und dem oberen Endabschnitt 24 der Feder 20 angeordnet. Das Vorspannelement 26 ist in Form eines gelochten Napfes ausgebildet, wobei sich ein Dorn 28 durch die Ausnehmung in dem Vorspannelement 26 erstreckt und eine Vorspannkraft F auf die Lochscheibe 54 und damit die Feder 20 ausüben kann. Der Dorn 28 erstreckt sich weiterhin durch eine in einem Einziehstempel 50 vorgesehene Bohrung 52, derart, dass der Dorn 28 unabhängig von dem Einziehstempel 50 in einer Richtung Z auf und ab bewegt werden kann. Gemäß der Darstellung von Figur 4 befindet sich das Vorspannelement 26 bereits in seiner ausgewählten Stellung Y_{S}, in der der obere Endabschnitt 24 der Feder 20 über die Lochscheibe 54 in seine ausgewählte Stellung X_{S} gezwungen wird. Während der Ermittlung der ausgewählten Vorspannkraft F_{S} beziehungsweise der ausgewählten Stellung X_{S} sind das Vorspannelement 26 und der Einziehstempel 50 bezogen auf die Darstellung von Figur 4 noch weiter oben angeordnet, so dass der Dorn 28 unabhängig von dem Einziehstempel 50 und dem Vorspannelement 26 auf und ab bewegt werden kann, bis sich der Dorn 28 in einer ausgewählten Stellung Z_{S} befindet, in der die ausgewählte Vorspannkraft F_{S} auf die Feder 20 ausgeübt wird. Sobald der Dorn 28 seine ausgewählte Stellung Z_{S} eingenommen hat, in der sich der Endabschnitt 24 der Feder 20 in seiner ausgewählten Stellung X_{S} befindet, wird der Einziehstempel 50, und mit ihm das Vorspannelement 26, nach unten bewegt, indem eine Kraft F_{E} auf den Einziehstempel 50 ausgeübt wird, die vorzugsweise deutlich höher als die ausgewählte Vorspannkraft F_{S} sein muss, um das Vorspannelement 26 zu bewegen. Anschließend können der Dorn 28 und der Einziehstempel 50 entfernt werden, da das Vorspannelement 26 bezogen auf die Vorspannkraft F_{S} reibschlüssig in der Federkammer 30 arretiert ist.

Alternativ zur Arretierung des Vorspannelementes 26 in der Federkammer 30 ist es ebenfalls möglich, beispielsweise die Strecke zu erfassen, die der Dorn 28 in die Federkammer 30 hineinbewegt wurde, bis die ausgewählte Vorspannkraft F_{S} erreicht ist, und anschließend ein Vorspannelement mit einer definierten Länge einzulegen, das die ausgewählte Stellung X_{S} des Endabschnitts 24 der Feder 20 sicherstellt. Die nachfolgende Erläuterung der Ermittlung und Einstellung der ausgewählten Vorspannkraft F_{S} bezieht sich jedoch auf eine Ausführungsform der Erfindung, bei der entsprechend der Darstellung von Figur 4 ein Vorspannelement 26 verwendet wird, das in einer ausgewählten Stellung Y_{S} in der Federkammer 30 arretiert wird.

Figur 5a zeigt einen Graph, der einen möglichen Verlauf der auf die Feder ausgeübten Vorspannkraft in Abhängigkeit von der Zeit für die zweite Ausführungsform des erfindungsgemäßen Verfahrens veranschaulicht, Figur 5b zeigt einen Graph, der einen möglichen Verlauf für den Pumpendruck in Abhängigkeit von der Zeit für die zweite Ausführungsform des erfindungsgemäßen Verfahrens veranschaulicht, Figur 5c zeigt einen Graph, der einen möglichen Verlauf für den ersten Druck sowie das Öffnungs- und Schließverhalten der Düsennadel in Abhängigkeit von der Zeit veranschaulicht, für den in Figur 5a dargestellten Kraftverlauf und den in Figur 5b dargestellten Druckverlauf, und Figur 5d zeigt das Einspritzverhalten der Pumpe-Düse-Einheit in Abhängigkeit von der Zeit, für den in Figur 5a dargestellten Kraftverlauf und den in Figur 5b dargestellten Druckverlauf. Auch bei dieser Ausführungsform wird der zweite Druck p₃₂ in dem zweiten Druckraum 32 vorzugsweise von einer externen Druckquelle zur Verfügung gestellt, um die ausgewählte Vorspannkraft F_{S} zu ermitteln beziehungsweise den Düsenöffnungsdruck auf p_{22S} einzustellen. Wie dies durch einen Vergleich der Figuren 5b und 5c zu erkennen ist, wird zunächst ein Setzlauf durchgeführt, währenddem die Düsennadel 18 mehrfach öffnet und schließt (siehe Figur 5c). Zu diesem Zweck wird ein zweiter Druck p₃₂ von 500 bar an das System angelegt (siehe Figur 5b). Gleichzeitig wird über den Dorn 28 auf die Feder 20 gemäß Figur 4 eine verhältnismäßig geringe Vorspannkraft von 500 N ausgeübt. Anschließend wird sowohl der zweite Druck p₃₂ als auch die Vorspannkraft F erhöht, wobei zur Erhöhung der Vorspannkraft F der Dorn 28 bezogen auf die Darstellung von Figur 4 weiter nach unten gefahren wird. Zu diesem Zeitpunkt befinden sich der Einziehstempel 50 und das Vorspannelement 26 von Figur 4 noch in einer höheren als der dargestellten Stellung, so dass die Feder 20 durch eine Auf- und Abwärtsbewegung des Dorns 28 mehr oder weniger stark komprimiert und damit vorgespannt werden kann. Nachdem die Vorspannkraft F auf mehr als 700 N erhöht wurde, wird diese allmählich wieder verringert (siehe Figur 5a) indem der Dorn 28 von Figur 4 wieder nach oben bewegt wird. Sobald die Düsennadel 18 bei einem gewünschten Öffnungsdruck p_{22S} in dem ersten Druckraum öffnet, ist die ausgewählte Vorspannkraft E_{S} erreicht und die Aufwärtsbewegung des Dorns 28 wird gestoppt. Anschließend wird der Einziehstempel 50 und mit ihm das Vorspannelement 26 bezogen auf Figur 4 soweit nach unten gefahren, dass das Vorspannelement 26 in seiner ausgewählten Stellung Y_{S} arretiert wird, bezogen auf die ausgewählte Vorspannkraft F_{S} durch Reibschluss mit der Federkammer 30. Nachdem das Vorspannelement 26 in seiner ausgewählten Stellung Y_{S} arretiert wurde, um den Endabschnitt 24 der Feder 20 in seine ausgewählte Stellung X_{S} zu zwingen, wird sowohl der Einziehstempel 50 als auch der Dorn 28 entfernt.

Figur 6a zeigt einen Graph, der einen möglichen Verlauf der auf die Feder ausgeübten Vorspannkraft in Abhängigkeit von der Zeit für eine dritte Ausführungsform des erfindungsgemäßen Verfahrens veranschaulicht, Figur 6b zeigt einen Graph, der einen möglichen Verlauf für den Pumpendruck in Abhängigkeit von der Zeit für die dritte Ausführungsform des erfindungsgemäßen Verfahrens veranschaulicht, Figur 6c zeigt einen Graph, der einen möglichen Verlauf für den ersten Druck sowie das Öffnungs- und Schließverhalten der Düsennadel in Abhängigkeit von der Zeit veranschaulicht, für den in Figur 6a dargestellten Kraftverlauf und den in Figur 6b dargestellten Druckverlauf, und Figur 6d zeigt das Einspritzverhalten der Pumpe-Düse-Einheit in Abhängigkeit von der Zeit, für den in Figur 6a dargestellten Kraftverlauf und den in Figur 6b dargestellten Druckverlauf. Bei der in den Figuren 6a bis 6d dargestellten Ausführungsform des erfindungsgemäßen Verfahrens wird die Vorspannkraft F entsprechend dem Verlauf von Figur 6a kontinuierlich verändert, im dargestellten Fall erhöht. Weiterhin beträgt der auch in diesem Fall vorzugsweise extern erzeugte Druck p₃₂ im in Figur 6b dargestellten Fall 750 bar. Beispielsweise bei diesen Verhältnissen stellt sich ein Schnarren der Düsennadel 18 ein, das heißt die Düsennadel 18 öffnet und schließt in kurzen Abständen (siehe Figur 6c). Dies ermöglicht es, den gewünschten Öffnungsdruck p₂₂ₛ ausschließlich über den Verlauf des ersten Druckes p₂₂ zu detektieren. Zu diesem Zweck kann die Vorspannkraft F beispielsweise solange kontinuierlich (siehe Figur 6a) oder in kleinen Schritten erhöht werden, bis der gewünschte Öffnungsdruck p₂₂ₛ von im dargestellten Fall 700 bar das erste mal erreicht wird (siehe Figur 6c). Diese Vorgehensweise kann gegebenenfalls sowohl mit der ersten Ausführungsform gemäß Figur 2 als auch mit der zweiten Ausführungsform gemäß Figur 4 kombiniert werden.

Bei allen Ausführungsformen, bei denen das Vorspannelement 26 durch Reibschluss arretiert wird, wird bevorzugt, dass für die zur Bewegung des Vorspannelements 26 erforderliche Kraft F_{E} gilt F_{E}≥ 10 * Fₛ, wobei Fₛ die einzustellende ausgewählte Vorspannkraft ist.

Figur 7 zeigt eine schematische Darstellung eines Vorspannelementes in Form einer Hülse oder eine geschlitzten Hülse, Figur 8 zeigt eine schematische Darstellung eines Vorspannelementes in Form eines tiefgezogenen oder fliessgepressten und gelochten Napfes und Figur 9 zeigt eine schematische Darstellung eines Vorspannelementes in Form eines konischen Stopfens. Obwohl dies nicht in jedem Fall erforderlich ist, weisen alle dargestellten Ausführungsformen des Vorspannelements 26 einen Durchbruch auf. Ein derartiger Durchbruch kann beispielsweise erforderlich sein, wenn auch die Federkammer 30 von oben mit unter Druck stehendem Kraftstoff befüllt wird, um eine weitere Schließkraft auf die Düsennadel 18 auszuüben.

Die in der vorstehenden Beschreibung, in den Zeichnungen sowie in den Ansprüchen offenbarten Merkmale der Erfindung können sowohl einzeln als auch in beliebiger Kombination für die Verwirklichung der Erfindung wesentlich sein, wie in den beigefügten Ansprüchen definiert.

## Patentansprüche

1. Verfahren zum Einstellen des Düsenöffnungsdruckes einer Pumpe-Düse-Einheit (10) zum Zuführen von Kraftstoff (12) in einen Verbrennungsraum (14) einer Brennkraftmaschine, wobei die Pumpe-Düse-Einheit (10) aufweist:
- eine Kraftstoffeinspritzdüse (16), die eine zwischen einer Schließstellung und einer öffnungsstellung hin und her bewegliche Düsennadel (18) aufweist,
- eine Feder (20), die auf die Düsennadel (18) eine Schließkraft ausübt, deren Höhe von einer auf die Feder (20) ausgeübten Vorspannkraft (F) abhängt, und
- einen ersten Druckraum (22) der mit einem ersten Druck (p₂₂) beaufschlagt werden kann, wobei durch den ersten Druck (p₂₂) eine Öffnungskraft auf die Düsennadel (18) ausgeübt wird,
wobei folgende Schritte gleichzeitig ausgeführt werden:
- Beaufschlagen des ersten Druckraums (22) mit einem ersten Druck (p₂₂), und
- Variieren der auf die Feder (20) ausgeübten Vorspannkraft (F), bis eine ausgewählte Vorspannkraft (Fₛ) erreicht ist, bei der sich die Düsennadel (20) bei der gewünschten Höhe des ersten Druckes (p₂₂) in die Öffnungs- beziehungsweise Schließstellung bewegt, wobei die Arretierung des Endabschnitts (24) der Feder (20) in der ausgewählten Stellung (X_{S}) durch ein in die Pumpe-Düse-Einheit (10) eingesetztes Vorspannelement (26) erfolgt, das die ausgewählte Stellung (X_{S}) des Endabschnitts (24) der Feder (20) erzwingt, wobei das Vorspannelement (26) in einer ausgewählten Stellung (Y_{S}) arretiert wird, um die ausgewählte Stellung (X_{S}) des Endabschnitts (24) der Feder (20) zu erzwingen, wobei das Vorspannelement (26) durch Reibschluss in seiner ausgewählten Stellung (Y_{S}) arretiert wird;
**dadurch gekennzeichnet,**
**dass** das Vorspannelement (26) als konischer Stopfen ausgebildet ist und, dass das Vorspannelement (26) in einem konischen Abschnitt der Pumpe-Düse-Einheit (10) angeordnet wird.

2. Verfahren nach Anspruch 1,
**dadurch gekennzeichnet,**
**dass** ein Endabschnitt (24) der Feder (20) in einer ausgewählten Stellung (X_{S}) arretiert wird, die der Endabschnitt (24) der Feder (20) einnimmt, wenn die ausgewählte Vorspannkraft (F_{S}) auf die Feder (20) ausgeübt wird.

3. Verfahren nach Anspruch 1 oder 2,
**dadurch gekennzeichnet,**
**dass** das Vorspannelement (26) mit geeigneten Abmessungen vorgesehen wird, um die ausgewählte Stellung (X_{S}) des Endabschnitts (24) der Feder (20) zu erzwingen.

4. Verfahren nach Anspruch 1,
**dadurch gekennzeichnet,**
**dass** das Vorspannelement (26) durch Formschluss in seiner ausgewählten Stellung (Y_{S}) arretiert wird.

5. Verfahren nach Anspruch 1 oder 4,
**dadurch gekennzeichnet,**
**dass** das Vorspannelement (26) zur Erzielung des Reib- und/oder Formschlusses umgeformt wird.

6. Verfahren nach einem der Ansprüche 1 bis 5,
**dadurch gekennzeichnet,**
**dass** das Vorspannelement (26) in Form einer Hülse oder einer geschlitzten Hülse ausgebildet ist.

7. Verfahren nach einem der Ansprüche 1 bis 6,
**dadurch gekennzeichnet,**
**dass** das Vorspannelement (26) in Form eines Napfes ausgebildet ist, in dessen Boden eine Bohrung vorgesehen ist.

8. Verfahren nach einem der Ansprüche 1 bis 7,
**dadurch gekennzeichnet,**
**dass** die Variation der Vorspannkraft (F) durch Veränderung der Stellung (Y) des Vorspannelementes (26) erfolgt.

9. Verfahren nach einem der Ansprüche 1 bis 7,
**dadurch gekennzeichnet,**
**dass** die Variation der Vorspannkraft (F) durch Veränderung der Stellung eines Dornes (28) erfolgt.

10. Pumpe-Düse-Einheit (10) zum Zuführen von Kraftstoff (12) in einen Verbrennungsraum (14) einer Brennkraftmaschine, deren Düsenöffnungsdruck mit dem Verfahren nach einem der vorhergehenden Ansprüche eingestellt wurde, mit
- einer Kraftstoffeinspritzdüse (16), die eine zwischen einer Schließstellung und einer Öffnungsstellung hin und her bewegliche Düsennadel (18) aufweist, und
- einer Feder (20), durch die auf die Düsennadel (18) eine Schließkraft ausgeübt wird, deren Höhe von einer auf die Feder (20) ausgeübten ausgewählten Vorspannkraft (F_{S}) abhängt,
wobei die Höhe der ausgewählten Vorspannkraft (F_{S}) von einer ausgewählten Stellung (Y_{S}) eines Vorspannelementes (26) abhängt, in der das Vorspannelement (26) in der Pumpe-Düse-Einheit (10) arretiert ist, wobei das Vorspannelement (26) eine ausgewählte Stellung (X_{S}) eines Endabschnitts (24) der Feder (20) erzwingt, wobei das Vorspannelement (26) durch Reibschluss in seiner ausgewählten Stellung (Y_{S}) arretiert ist,
**dadurch gekennzeichnet,**
**dass** das Vorspannelement (26) als konischer Stopfen ausgebildet ist, und dass das Vorspannelement (26) in einem konischen Abschnitt der Pumpe-Düse-Einheit (10) angeordnet ist.

11. Pumpe-Düse-Einheit (10) nach Anspruch 10,
**dadurch gekennzeichnet,**
**dass** das Vorspannelement (26) zur Erzielung des Reib- und/oder eines Formschlusses umgeformt ist.

12. Pumpe-Düse-Einheit (10) nach einem der Ansprüche 10 oder 11,
**dadurch gekennzeichnet,**
**dass** das Vorspannelement (26) in Form einer Hülse oder einer geschlitzten Hülse ausgebildet ist.

13. Pumpe-Düse-Einheit (10) nach einem der Ansprüche 10 bis 12,
**dadurch gekennzeichnet,**
**dass** das Vorspannelement (26) in Form eines Napfes ausgebildet ist, in dessen Boden eine Bohrung vorgesehen ist.

## Claims

1. Method for adjusting the nozzle opening pressure in a pump-nozzle unit (10) for feeding fuel (12) into a combustion chamber (14) of an internal combustion engine, with the pump-nozzle unit (10) comprising:
- a fuel injection nozzle (16), which comprises a nozzle needle (18) which can be moved to and fro between a closed position and an open position,
- a spring (2), which exerts a closing force on the nozzle needle (18), the extent of which depends on a pretensioning force exerted on the spring (20), and
- a first pressure chamber (22) which can be subjected to a first pressure (p₂₂), with a opening force being exerted on the nozzle needle (18) by means of the first pressure (p₂₂),
with the following steps being implemented simultaneously:
- subjecting the first pressure chamber (22) to a first pressure (p₂₂), and
- varying the pretensioning force (F) exerted on the spring (20) until a selected pretensioning force (F*ₛ*) is achieved, with which the nozzle needle (20) moves into the open and/or closed position when the first pressure (p₂₂) reaches the desired level, with the end section (24) of the spring (20) being stopped in the selected position (X*_{S}*) by means of a pretensioning element (26) inserted into the pump-nozzle unit (10), said pretensioning element (26) forcing the selected position (X*_{S}*) of the end section (24) of the spring (20), with the pretensioning element (26) being stopped in a selected position (Y*_{S}*) in order to force the selected position (X*_{S}*) of the end section (24) of the spring (20), with the pretensioning element (26) being stopped in its selected position (Y*_{S}*) by friction;
**characterised in that**
the pretensioning element (26) is embodied as a conical stopper and the pretensioning element (26) is arranged in a conical section of the pump-nozzle unit (10).

2. Method according to claim 1
**characterised in that**
an end section (24) of the spring (20) is stopped in a selected position (X*_{S}*), which the end section (24) of the spring (20) assumes when the selected pretensioning force (F*_{S}*) is exerted on the spring (20).

3. Method according to claim 1 or 2,
**characterised in that**
the pretensioning element (26) is provided with suitable dimensions in order to force the selected position (X*_{S}*) of the end section (24) of the spring (20).

4. Method according to claim 1,
**characterised in that**
the pretensioning element (26) is stopped in its selected position (Y*_{S}*) by a form-fit.

5. Method according to claim 1 or 4,
**characterised in that**
the pretensioning element (26) is formed in order to achieve the friction and/or form-fit.

6. Method according to one of claims 1 to 5,
**characterised in that**
the pretensioning element (26) is embodied in the form of a sleeve or a slotted sleeve.

7. Method according to one of claims 1 to 6,
**characterised in that**
the pretensioning element (26) is embodied in the form of a cup, in the base of which a hole is drilled.

8. Method according to one of claims 1 to 7,
**characterised in that**
the pretensioning force (F) is varied by modifying the position (Y) of the pretensioning element (26).

9. Method according to one of claims 1 to 7,
**characterised in that**
the pretensioning force (F) is varied by modifying the position of a mandrel (28).

10. Pump-nozzle-unit (10) for feeding fuel (12) into a combustion chamber (14) of an internal combustion engine, the nozzle opening pressure of which was adjusted using the method according to one of the preceding claims, comprising
- a fuel injection nozzle (16), which comprises a nozzle needle (18) which can be moved to and fro between a closed position and an open position, and
- a spring (20), by means of which a closing force is exerted on the nozzle needle (18), the extent of which depends on a selected pretensioning force (F*_{S}*) exerted on the spring (20),
with the extent of the selected pretensioning force (F*_{S}*) depending on a selected position (Y*_{S}*) of a pretensioning element (26), in which the pretensioning element (26) is stopped in the pump-nozzle unit (10), with the pretensioning element (26) forcing a selected position (X*_{S}*) of an end section (24) of the spring (20), with the pretensioning element (26) being stopped in its selected position (Y*_{S}*) by friction,
**characterised in that**
the pretensioning element (26) is embodied as a conical stopper, and the pretensioning element (26) is arranged in a conical section of the pump-nozzle unit (10).

11. Pump-nozzle unit (10) according to claim 10,
**characterised in that**
the pretensioning element (26) is formed in order to achieve the friction and/or form fit.

12. Pump-nozzle unit (10) according to one of claims 10 or 11,
**characterised in that**
the pretensioning element is embodied in the form of a sleeve or a slotted sleeve.

13. Pump-nozzle unit (10) according to one of claims 10 to 12,
**characterised in that**
the pretensioning element (26) is embodied in the form of a cup, in the base of which a hole is drilled.

## Revendications

1. Procédé de réglage de la pression d'ouverture d'un injecteur d'une unité de pompe à injection (10) pour acheminer du carburant (12) dans une chambre de combustion (14) d'un moteur à combustion interne, dans lequel l'unité de pompe à injection (10) présente :
- un injecteur de carburant (16), qui présente un pointeau (18) mobile en va-et-vient entre une position de fermeture et une position d'ouverture,
- un ressort (20), qui exerce sur le pointeau (18) une force de fermeture dont le niveau dépend d'une force de précontrainte (F) exercée sur le ressort (20), et
- une première chambre de pression (22) qui peut être soumise à une première pression (p₂₂), cette première pression (p₂₂) exerçant une force d'ouverture sur le pointeau (18),
dans lequel on effectue simultanément les étapes suivantes qui consistent à :
- soumettre la première chambre de pression (22) à une première pression (p₂₂) , et
- faire varier la force de précontrainte (F) exercée sur le ressort (20) jusqu'à ce que soit atteinte une force de précontrainte choisie (F_{S}), à laquelle le pointeau (20) se déplace au niveau souhaité de la première pression (p₂₂) dans la position d'ouverture ou de fermeture, dans lequel procédé le blocage du segment d'extrémité (24) du ressort (20) dans la position choisie (X_{S}) se fait par un élément de précontrainte (26) placé dans l'unité de pompe à injection (10), lequel élément force la position choisie (X_{S}) du segment d'extrémité (24) du ressort (20), dans lequel l'élément de précontrainte (26) est bloqué dans une position choisie (Y_{S}) pour forcer la position choisie (X_{S}) du segment d'extrémité (24) du ressort (20) et dans lequel l'élément de précontrainte (26) est bloqué dans sa position choisie (Y_{S}) par friction ;
**caractérisé en ce que**
l'élément de précontrainte (26) se présente sous la forme d'un bouchon conique et l'élément de précontrainte (26) est aménagé dans un segment conique de l'unité de pompe à injection (10).

2. Procédé selon la revendication 1,
**caractérisé en ce que**
un segment d'extrémité (24) du ressort (20) est bloqué dans une position choisie (X_{S}) qui reçoit le segment d'extrémité (24) du ressort (20) lorsque la force de précontrainte choisie (F_{S}) est exercée sur le ressort (20).

3. Procédé selon la revendication 1 ou 2,
**caractérisé en ce que**
l'élément de précontrainte (26) présente les dimensions appropriées pour forcer la position choisie (XS) du segment d'extrémité (24) du ressort (20).

4. Procédé selon la revendication 1,
**caractérisé en ce que**
l'élément de précontrainte (26) est bloqué dans sa position choisie (Y_{S}) par adaptation de formes.

5. Procédé selon la revendication 1 ou 4,
**caractérisé en ce que**
l'élément de précontrainte (26) est façonné de manière à assurer la friction et/ou l'adaptation de formes.

6. Procédé selon l'une quelconque des revendications 1 à 5,
**caractérisé en ce que**
l'élément de précontrainte (26) se présente sous la forme d'une douille ou d'une douille fendue.

7. Procédé selon l'une quelconque des revendications 1 à 6,
**caractérisé en ce que**
l'élément de précontrainte (26) se présente sous la forme d'un godet dans le fond duquel est ménagé un orifice.

8. Procédé selon l'une quelconque des revendications 1 à 7,
**caractérisé en ce que**
la variation de la force de précontrainte (F) se fait par modification de la position (Y) de l'élément de précontrainte (26).

9. Procédé selon l'une quelconque des revendications 1 à 7,
**caractérisé en ce que**
la variation de la force de précontrainte (F) se fait par modification de la position d'une broche (28).

10. Unité de pompe à injection (10) pour acheminer du carburant (12) dans une chambre de combustion (14) d'un moteur à combustion interne, dont la pression permettant d'ouvrir l'injecteur est réglé par le procédé selon l'une quelconque des revendications précédentes, comprenant
- un injecteur de carburant (16), qui présente un pointeau (18) mobile en va-et-vient entre une position de fermeture et une position d'ouverture,
- un ressort (20), qui exerce sur le pointeau (18) une force de fermeture dont le niveau dépend d'une force de précontrainte choisie (Fₛ) exercée sur le ressort (20),
dans laquelle le niveau de la force de précontrainte choisie (F_{S}) dépend d'une position choisie (Y_{S}) d'un élément de précontrainte (26), dans laquelle l'élément de précontrainte (26) est bloqué dans l'unité de pompe à injection (10), dans laquelle l'élément de précontrainte (26) force une position choisie (X_{S}) d'un segment d'extrémité (24) du ressort (20) et dans lequel l'élément de précontrainte (26) est bloqué par friction dans sa position choisie (Y_{S}),
**caractérisée en ce que**
l'élément de précontrainte (26) se présente sous la forme d'un bouchon conique, et **en ce que** l'élément de précontrainte (26) est aménagé dans un segment conique de l'unité de pompe à injection (10).

11. Unité de pompe à injection (10) selon la revendication 10,
**caractérisé en ce que**
l'élément de précontrainte (26) est façonné de manière à assurer la friction et/ou une adaptation de formes.

12. Unité de pompe à injection (10) selon l'une quelconque des revendications 10 ou 11,
**caractérisé en ce que**
l'élément de précontrainte (26) se présente sous la forme d'une douille ou d'une douille fendue.

13. Unité de pompe à injection (10) selon l'une quelconque des revendications 10 à 12,
**caractérisé en ce que**
l'élément de précontrainte (26) se présente sous la forme d'un godet dans le fond duquel est ménagé un orifice.
